# EUROPÄISCHE PATENTSCHRIFT

(11) **EP 3 941 682 B1**
(45) Veröffentlichungstag und Bekanntmachung des Hinweises auf die Patenterteilung: **27.04.2022**
(21) Anmeldenummer: 20724103.5
(22) Anmeldetag: 06.05.2020
(51) Int. Cl.: B24B 27/08, B24B 41/00, B25F 5/00, B25F 5/02

(54) **TRENNSCHLEIFGERÄT UND VERFAHREN ZUM DURCHTRENNEN EINER SCHIENE EINES GLEISES**
ANGLE GRINDER AND METHOD FOR CUTTING THROUGH A RAIL OF A TRACK
APPAREIL DE TRONÇONNAGE PAR ABRASION ET PROCÉDÉ POUR SECTIONNER UN RAIL D'UNE VOIE

(30) Priorität: 04.06.2019 DE 202019103132 U
(43) Veröffentlichungstag der Anmeldung: 26.01.2022
(73) Patentinhaber: Robel Bahnbaumaschinen GmbH, 83395 Freilassing (DE)
(72) Erfinder: KAMML, Dieter Ludwig, 83404 Ainring (DE); HÖLZLWIMMER, Thomas, 84508 Burgkirchen (DE)
(74) Vertreter: Rau, Schneck & Hübner Patentanwälte Rechtsanwälte PartGmbB
(86) Internationale Anmeldenummer: PCT/EP2020/062542
(87) Internationale Veröffentlichungsnummer: WO 2020/244874

(56) Entgegenhaltungen:
- EP-A1- 3 216 567
- WO-A1-2013/084655
- DE-A1-102013 210 971
- DE-A1-102013 215 821
- DE-A1-102016 122 904
- DE-A1-102016 205 648

## Beschreibung

Die vorliegende Patentanmeldung nimmt die Priorität der deutschen Gebrauchsmusteranmeldung DE 20 2019 103 132.8 in Anspruch.

Die Erfindung betrifft ein Trennschleifgerät gemäß dem Oberbegriff des Anspruchs 1 und ein Verfahren zum Durchtrennen einer Schiene eines Gleises. Ein solches Trennschleifgerät und ein solches Verfahren sind aus der EP 3 216 567 A1 bekannt.

Trennschleifgeräte mit Direktantrieb zum Durchtrennen einer Schiene eines Gleises sind aus dem Stand der Technik bekannt. Derartige Trennschleifgeräte weisen einen hydraulischen Antrieb auf, welcher mit der Welle der Trennschleifscheibe wirkverbunden ist. Die Herstellung sowie die Wartung bekannter Trennschleifgeräte ist aufwändig.

Aus der EP 3 216 567 A1 ist ein Trenngerät bekannt, dessen Trennscheibe mit einem elektrischen Antriebsmotor drehangetrieben wird. Der elektrische Antriebsmotor ist mit einer Antriebswelle direkt mit einem Trennscheibenhalter gekoppelt. Die Drehachse der Trennscheibe bzw. des Trennscheibenhalters verläuft entweder koaxial zu der Antriebsachse des Antriebsmotors oder parallel versetzt zu der Antriebsachse.

Es ist die Aufgabe der vorliegenden Erfindung, ein einfaches Trennschleifgerät zu schaffen, das auf zuverlässige, effiziente, bedienerfreundliche und wartungsarme Weise ein Durchtrennen der Schiene eines Gleises ermöglicht.

Diese Aufgabe wird durch ein Trennschleifgerät mit den Merkmalen des Anspruchs 1 gelöst. Bei dem erfindungsgemäßen Trennschleifgerät umfasst der Antrieb einen elektrischen Antriebsmotor. Der elektrische Antriebsmotor weist eine Antriebswelle und eine Antriebsachse auf, wobei die Antriebswelle direkt mit dem Trennschleifscheiben-Halter gekoppelt ist. Dadurch, dass die Antriebsachse und die Drehachse des Trennschleifscheiben-Halters in einer Flucht liegen, wird eine einfache Kraftübertragung zwischen der Antriebswelle und dem Trennschleifscheiben-Halter erzielt. Fluchtend bzw. deckungsgleich bedeutet, dass die Drehachse mit der Antriebsachse koaxial bzw. identisch ist. Insbesondere ist der elektrische Antriebsmotor ein bürstenloser Elektromotor.

Durch den Einsatz eines elektrischen Antriebsmotors müssen - im Vergleich zu einem hydraulischen Antrieb - keine zusätzlichen Elemente, wie beispielsweise Hydraulik-Leitungen, Düsen, oder Ventile in dem Trennschleifgerät verbaut werden. Durch den Wegfall dieser zusätzlichen Elemente wird gleichzeitig das Problem von Leck- und Spaltverlusten beispielsweise durch Veränderung der Viskosität infolge von Temperaturänderungen, behoben.

Die Reduzierung der zusätzlichen Elemente hat zudem den Vorteil, dass das Trennschleifgerät geringere Energieverluste und somit einen höheren Wirkungsgrad aufweist. Insbesondere liegt der Wirkungsgrad bei dem Trennschleifgerät bei über 90 %, insbesondere bei über 95 %, vorteilhafterweise bei über 99 %. Somit weist das Trennschleifgerät durch den elektrischen Antriebsmotor ebenfalls einen geringeren Energieverbrauch auf. Gleichzeitig umfasst das Trennschleifgerät auf Grund des Wegfalls der zusätzlichen Elemente weniger Bauteile, insbesondere weniger Verschleißbauteile, wodurch der Wartungsaufwand und die Wartungskosten deutlich gesenkt werden sowie die Zeit zwischen einzelnen Wartungsintervallen erhöht werden kann. Gleichzeitig weist das Trennschleifgerät ein geringeres Gesamtgewicht auf.

Zusätzlich wird durch den Einsatz eines elektrischen Antriebsmotors das Problem bekannter Trennschleifgeräte behoben, wonach es bei diesen oftmals zu Druck- und Bewegungsschwingungen kommt, wodurch Schaltschläge und ungleiche Bewegungen entstehen. Hierdurch wird ein Verkanten der Trennschleifscheibe vermieden und gleichzeitig gewährleistet, dass die Schiene auf zuverlässige und effiziente Weise durchtrennt wird.

Die Antriebsachse verläuft koaxial zu der Drehachse. Dadurch, dass die maximale Quererstreckung des Antriebs höchstens gleich dem Durchmesser des mindestens einen Klemmelements zum Befestigen der Trennschleifscheibe an dem Trennschleifscheiben-Halter ist, wird vermieden, dass der Antrieb bzw. dessen Gehäuse in den Trennschleifbereich der Trennschleifscheibe hinein ragt und den Trennschleifbereich verkleinert. Somit wird gewährleistet, dass die Trennschleifscheibe, deren Durchmesser sich beim Durchtrennen der Schiene sukzessive durch Abnutzung verkleinert, optimal ausgenutzt wird. Anders gesagt, wird hierdurch keine Einschränkung der Schnitttiefe in Kauf genommen. Die maximale Quererstreckung des Antriebs wird insbesondere durch die hohe Leistungsdichte P_{Spez} des elektrischen Antriebsmotors reduziert.

Vorzugsweise ist das Trennschleifgerät zur Verwendung von Trennschleifscheiben mit einem maximalen Nenndurchmesser D_{N} ausgebildet. Für die maximale Quererstreckung E gilt insbesondere: E ≤ 0,6 · D_{N}, insbesondere E ≤ 0,5 · D_{N}, und insbesondere E ≤ 0,4 · D_{N}. Vorzugsweise gilt: E ≥ 0,2 D_{N}. Die maximale Quererstreckung ist insbesondere senkrecht zu der Antriebsachse bzw. Drehachse und/oder in Richtung einer Symmetrieebene eines Trennschleifbereichs einer Trennschleifscheibe definiert.

Vorzugsweise umfasst der Antrieb den elektrischen Antriebsmotor und ein Gehäuse, in dem der elektrische Antriebsmotor angeordnet und insbesondere gelagert ist. Der elektrische Antriebsmotor umfasst einen Stator und einen Rotor. Die Antriebswelle ist mit dem Rotor verbunden bzw. Teil des Rotors. Vorzugsweise begrenzt der Stator einen Innenraum, in dem der Rotor angeordnet ist. Der Rotor bildet somit einen Innenläufer. Der Rotor umfasst vorzugsweise Permanentmagnete. Die Permanentmagnete sind insbesondere an der Antriebswelle befestigt. Der Stator umfasst vorzugsweise Elektromagnete.

Der elektrische Antriebsmotor weist eine hohe Leistungsdichte bzw. eine hohe spezifische Leistung P_{Spez} auf. Unter der Leistungsdichte wird dabei das Verhältnis der Nennleistung P des elektrischen Antriebmotors zu dessen Masse M verstanden. Für die Leistungsdichte des elektrischen Antriebsmotors gilt: P_{Spez} ≥ 0,5 kW/kg, vorteilhafterweise P_{Spez} ≥ 0,8 kW/kg, und vorteilhafterweise P_{Spez} ≥ 1,0 kW/kg. Vorzugsweise hat der elektrische Antriebsmotor eine Nennleistung P, wobei gilt: P ≥ 2 kW, insbesondere P ≥ 3 kW, und insbesondere P ≥ 5 kW. Für die Nennleistung P gilt vorzugsweise: P ≤ 10 kW, insbesondere P ≤ 8 kW, insbesondere P ≤ 6 kW, und insbesondere P ≤ 4 kW. Aufgrund des vergleichsweise geringen Gewichts ist das Trennschleifgerät bedienerfreundlich und leicht zu führen. Der Antrieb bzw. der elektrische Antriebsmotor gewährleistet aufgrund seiner Kompaktheit, dass die Schnitttiefe nicht beeinträchtigt wird.

Durch die direkte Kopplung des Antriebs kann weitestgehend auf die Nutzung von Übertragungselementen verzichtet und deren Anzahl auf ein Minimum reduziert werden. Folglich ist der Einsatz von einstellbaren oder endlosen Übertragungselementen, wie beispielsweise Getrieben oder Riemen, nicht mehr notwendig, da das Drehmoment direkt vom Antrieb über die Antriebswelle auf den Trennschleifscheiben-Halter übertragen wird.

Durch die direkte Kopplung des Antriebs mit dem Trennschleifscheiben-Halter ist es erforderlich, dass der Antrieb im Bereich der Drehachse der Trennschleifscheibe bzw. des Trennschleifscheiben-Halters angeordnet ist. Dies hat den Vorteil, dass das Trennschleifgerät eine optimale Gewichtsverteilung aufweist, da sich der Schwerpunkt des Trennschleifgeräts in Richtung der Drehachse verlagert. Hierdurch wird auf zuverlässige, effiziente und gleichzeitig bedienerfreundliche Weise ein Durchtrennen der Schiene des Gleises ermöglicht.

Unter dem Begriff "direkt gekoppelt" wird insbesondere eine möglichst weitgehende Vermeidung von Übertragungselementen bzw. deren Reduzierung auf ein Minimum verstanden. Darüber hinaus wird unter dem Begriff insbesondere ein mittelbares oder unmittelbares Ineinandergreifen, insbesondere ein mittelbares oder unmittelbares Berühren, des Trennschleifscheiben-Halters mit der Antriebswelle verstanden.

Der Begriff "direkt gekoppelt" schließt insbesondere die Verwendung von endlosen Übertragungselementen in Form von Riemen oder Ketten sowie die Verwendung von Getrieben, insbesondere von einstellbaren Getrieben, welche das Einstellen verschiedener Übersetzungsverhältnisse ermöglichen, aus.

Vorteilhafterweise ist zwischen der Antriebswelle sowie dem Trennschleifscheiben-Halter ein Übersetzungsverhältnis n ausgebildet, wobei insbesondere gilt: n = 1. Ein Übersetzungsverhältnis von n = 1 bedeutet, dass der elektrische Antriebsmotor derart ausgelegt, dass dieser die Drehzahl der Trennschleifscheibe aufweist. Das Übersetzungsverhältnis n ist fest, also nicht veränderbar bzw. einstellbar.

Die Trennschleifscheibe ist über mindestens ein Klemmelement mit dem Trennschleifscheiben-Halter wirkverbunden, wodurch eine Drehung des Trennschleifscheiben-Halters eine Drehung der Trennschleifscheibe bewirkt. Das mindestens eine Klemmelement dient zum Befestigen der Trennschleifscheibe an dem Trennschleifscheiben-Halter. Es ist insbesondere möglich, dass das mindestens eine Klemmelement unmittelbar an dem Trennschleifscheiben-Halter befestigt ist, und die Trennschleifscheibe an dem mindestens einen Klemmelement befestigt bzw. geklemmt ist. Somit ist die Trennschleifscheibe mittelbar über das mindestens eine Klemmelement mit dem Trennschleifscheiben-Halter wirkverbunden. Das mindestens eine Klemmelement kann allerdings ebenfalls derart ausgebildet sein, dass die Trennschleifscheibe durch dieses unmittelbar an dem Trennschleifscheiben-Halter befestigbar ist. Vorteilhaferweise wird das mindestens eine Klemmelement über einen Klemmelement-Halter an dem Trennschleifscheiben-Halter befestigt.

Eine vorteilhafte Ausgestaltung umfasst ein erstes und ein zweites Klemmelement, zwischen welchen eine Trennschleifscheibe durch Klemmung befestigbar ist. Das erste und das zweite Klemmelement weisen beispielsweise ausgehend von der Drehachse in Richtung ihrer jeweiligen Außenkante jeweils eine Verformung auf, welche zur Trennschleifscheibe hin verläuft und federnd ausgebildet ist. Hierdurch wird ermöglicht, dass mittels des mindestens einen Klemmelements Trennschleifscheiben unterschiedlicher Dicke schwingungsdämpfend befestigbar sind.

Es ist möglich, dass zusätzlich zu dem mindestens einen Klemmelement weitere Elemente vorgesehen sind, welche zwischen dem Trennschleifscheiben-Halter und dem mindestens einen Klemmelement und/oder zwischen dem mindestens einen Klemmelement und der Trennschleifscheibe angeordnet sind.

Der Grundkörper definiert eine Grundkörper-Ebene G, welche durch den Grundkörper und senkrecht zu der Drehachse verläuft. Die Grundkörper-Ebene G definiert eine erste und eine zweite Seite des Grundkörpers, welche sich gegenüberliegen.

Vorteilhafterweise weist das Trennschleifgerät eine Steuereinheit zum Steuern des Antriebs auf, wobei mittels der Steuereinheit insbesondere zwei unterschiedliche Drehrichtungen des Antriebs einstellbar sind.

Das Trennschleifgerät dient zum manuell geführten Durchtrennen einer Schiene.

Ein Trennschleifgerät nach Anspruch 2 ermöglicht ein zuverlässiges, effizientes und wartungsarmes Durchtrennen der Schiene. Einteilig ausgebildet bedeutet, dass der Trennschleifscheiben-Halter sowie die Antriebswelle zusammengefasst sind und untrennbar miteinander verbunden sind. Die Antriebswelle und der Trennschleifscheiben-Halter bilden folglich eine gemeinsame Welle aus. Folglich wird das Drehmoment des Antriebs lediglich über eine Welle an das mindestens eine Klemmelement und somit an die Trennschleifscheibe übertragen. Dies hat den Vorteil, dass weniger Bauteile, insbesondere weniger Verschleißbauteile in dem Trennschleifgerät verbaut sind.

Ein Trennschleifgerät nach Anspruch 3 ermöglicht ein effizientes und wartungsarmes Durchtrennen der Schiene. Eine zweiteilige Ausbildung hat den Vorteil, dass der Trennschleifscheiben-Halter sowie die Antriebswelle individuell austauschbar sind. Zweiteilig ausgebildet bedeutet, dass die Antriebswelle und der Trennschleifscheiben-Halter eigenständige Elemente sind. Die Antriebswelle und der Trennschleifscheiben-Halter sind an einem Eingriffsbereich mittelbar oder unmittelbar wirkverbunden. Insbesondere können die Antriebswelle sowie der Trennschleifscheiben-Halter an dem Eingriffsbereich eine Verzahnung aufweisen, über welche die Antriebswelle und der Trennschleifscheiben-Halter sich unmittelbar berühren. Die Antriebswelle und der Trennschleifscheiben-Halter sind drehfest miteinander verbunden.

Die Antriebswelle und der Trennschleifscheiben-Halter sind vorzugsweise an dem Eingriffsbereich drehfest bzw. formschlüssig miteinander über eine verdrehsichere Aufnahme wirkverbunden. Vorteilhafterweise kann die unmittelbare Wirkverbindung zwischen der Antriebswelle und dem Trennschleifscheiben-Halter formschlüssig ausgebildet sein. Insbesondere kann die Antriebswelle an dem Eingriffsbereich als Hohlwelle mit einer Innenverzahnung ausgebildet sein, während der Trennschleifscheiben-Halter eine Außenverzahnung aufweist, welche in die Innenverzahnung der als Hohlwelle ausgebildeten Antriebswelle direkt eingreift. Es ist ebenfalls möglich, dass der Trennschleifscheiben-Halter in dem Eingriffsbereich als Hohlwelle ausgebildet ist und eine Innenverzahnung aufweist, wobei die Antriebswelle eine Außenverzahnung aufweist, welche in die Innenverzahnung des als Hohlwelle ausgebildeten Trennschleifscheiben-Halters eingreift. Alternativ kann die Wirkverbindung zwischen der Antriebswelle und dem Trennschleifscheiben-Halter über ein Verbindungsbauteil, beispielsweise eine Passfeder, ausgebildet sein.

Ein Trennschleifgerät nach Anspruch 4 ermöglicht ein besonders zuverlässiges und effizientes Durchtrennen der Schiene. Vorteilhafterweise weist der Antrieb ein Gehäuse auf, mittels welchem der Antrieb über Befestigungsmittel an einem Fixierbereich des Grundkörpers fixierbar ist. Vorteilhafterweise sind zwischen dem Gehäuse und dem Fixierbereich Dämpfungselemente angeordnet, wodurch die Übertragung von Vibrationen des Antriebs auf den Grundkörper reduziert wird. Der Fixierbereich ist insbesondere an einer ersten Seite des Grundkörpers angeordnet, welche der zweiten Seite des Grundkörpers gegenüberliegt, an welcher die Trennschleifscheibe angeordnet ist bzw. befestigbar ist. Der Fixierbereich weist insbesondere eine im Gegensatz zu der maximalen Breite B des Grundkörpers geringere Breite b auf. Hierdurch ist der Antrieb näher an dem Grundkörper angeordnet, wodurch einer Verlagerung des Schwerpunkts des Trennschleifgeräts in Richtung der ersten Seite entgegengewirkt wird. Insbesondere gilt für Breite b des Fixierbereichs b ≤ 0,3 · B, insbesondere b ≤ 0,2 · B, vorteilhafterweise b ≤ 0,1 · B und/oder b ≥ 0,05 · B. Vorzugsweise verläuft eine Grundkörper-Ebene G senkrecht zu der Drehachse durch den Grundkörper. Die Grundkörper-Ebene G verläuft insbesondere durch den Fixierbereich. Die Grundkörper-Ebene G definiert die erste Seite und die zweite Seite des Grundkörpers. Der Antrieb ist vorzugsweise an der ersten Seite angeordnet, wohingegen eine Trennschleifscheibe an dem Trennschleifscheiben-Halter an der zweiten Seite befestigbar ist.

Ein Trennschleifgerät nach Anspruch 5 ermöglicht ein effizientes und benutzerfreundliches Durchtrennen der Schiene. Dadurch, dass das zweite Lager außerhalb des Gehäuses und in dem Grundkörper, insbesondere an dem Fixierbereich, angeordnet ist, ist der Antrieb näher an der Grundkörper-Ebene angeordnet, wodurch einer Verlagerung des Schwerpunkts des Trennschleifgeräts in Richtung der ersten Seite entgegengewirkt wird.

Ein Trennschleifgerät nach Anspruch 6 ermöglicht ein besonders effizientes und wartungsarmes Durchtrennen der Schiene. Dadurch, dass das erste und das zweite Lager innerhalb des Gehäuses des Antriebs angeordnet sind, wird gewährleistet, dass ein Austauschen des Antriebs schnell und einfach erfolgen kann. Darüber hinaus werden die beim Durchtrennen der Schiene auftretenden Kräfte über das Gehäuse des Antriebs an den Grundkörper übertragen.

Ein Trennschleifgerät nach Anspruch 7 ermöglicht ein besonders zuverlässiges und effizientes Durchtrennen der Schiene. Der bürstenlose Elektromotor ist wartungsarm. Durch den bürstenlosen Elektromotor wird gewährleistet, dass der Antrieb eine geringe Quererstreckung E und somit eine wesentlich höhere Leistungsdichte bzw. spezifische Leistung P_{Spez} aufweist. Insbesondere gilt für die Leistungsdichte P_{Spez} des bürstenlosen Elektromotors P_{Spez}≥ 0,5 kW/kg, insbesondere P_{Spez} ≥ 0,8 kW/kg, und insbesondere P_{Spez} ≥ 1,0 kW/kg. Der bürstenlose Elektromotor ist insbesondere ein BLDC-Motor.

Ein Trennschleifgerät nach Anspruch 8 ermöglicht ein besonders zuverlässiges und effizientes Durchtrennen der Schiene. Je höher die Leistungsdichte P_{Spez} ist, desto kleiner und/oder leichter ist der elektrische Antriebsmotor.

Ein Trennschleifgerät nach Anspruch 9 gewährleistet ein zuverlässiges und effizientes Durchtrennen der Schiene. Der mindestens eine Temperatursensor dient zum Ermitteln einer Temperatur des Antriebs und/oder der Steuereinheit während des Betriebs. Die mindestens eine ermittelte Temperatur dient zur Vermeidung einer Überhitzung des Trennschleifgeräts, insbesondere des Antriebs bzw. des elektrischen Antriebsmotors und/oder der Steuereinheit, während des Durchtrennens einer Schiene. Vorzugsweise ist ein Temperatursensor an dem Antrieb, insbesondere innerhalb eines Gehäuses angeordnet. Der Temperatursensor ist insbesondere an dem elektrischen Antriebsmotor angeordnet. Zusätzlich oder alternativ ist ein Temperatursensor vorzugsweise an der Steuereinheit angeordnet. Der jeweilige Temperatursensor ist insbesondere in Signalverbindung mit einem Warnelement und/oder mit der Steuereinheit. Wird mittels des jeweiligen Temperatursensors eine kritische Temperatur des Antriebs und/oder der Steuereinheit festgestellt, so kann mindestens eine Gegenmaßnahme ergriffen werden. Mögliche Gegenmaßnahmen sind beispielsweise das Ansteuern des Warnelements zum Warnen eines Bedieners und/oder eine Reduktion der aufnehmbaren bzw. abgebbaren Leistung des elektrischen Antriebsmotors und/oder ein Abschalten des elektrischen Antriebsmotors.

Ein Trennschleifgerät nach Anspruch 10 gewährleistet ein zuverlässiges und effizientes Durchtrennen einer Schiene. Dadurch, dass die Steuereinheit den Antrieb bzw. den elektrischen Antriebsmotor in Abhängigkeit einer ermittelten Temperatur ansteuert, kann eine einfache Temperaturüberwachung erzielt werden. Wird mittels eines Temperatursensors eine Temperatur ermittelt, die eine kritische Temperatur bzw. einen Temperaturgrenzwert überschreitet, so kann mittels der Steuereinheit mindestens eine Gegenmaßnahme eingeleitet werden. Mögliche Gegenmaßnahmen sind beispielsweise das Ansteuern eines Warnelements, eine Reduktion der aufnehmbaren bzw. abgebbaren Leistung des elektrischen Antriebsmotors und/oder ein Abschalten des elektrischen Antriebsmotors. Die mindestens eine Gegenmaßnahme ist zeitweise aktiv.

Ein Trennschleifgerät nach Anspruch 11 gewährleistet ein zuverlässiges und effizientes Durchtrennen einer Schiene. Überschreitet eine ermittelte Temperatur einen ersten Temperaturgrenzwert T_{G1}, so wird mittels einer Reduktion der abgebbaren bzw. aufnehmbaren Leistung des elektrischen Antriebsmotors einer weiteren Erhöhung der Temperatur entgegengewirkt. Die von dem elektrischen Antriebsmotor erzeugte Wärme wird reduziert, so dass sich der elektrische Antriebsmotor und/oder die Steuereinheit abkühlen kann. Die Reduktion der abgebbaren Leistung erfolgt vorzugsweise vorübergehend bzw. zeitweise. Dies erfolgt insbesondere in Abhängigkeit einer vordefinierten Zeitdauer und/oder in Abhängigkeit eines Unterschreitens eines vordefinierten Temperaturgrenzwerts. Der zu unterschreitende Temperaturgrenzwert kann gleich oder niedriger als der erste Temperaturgrenzwert T_{G1} sein. Vorzugsweise gilt für den ersten Temperaturgrenzwert T_{G1}: 80° C ≤ T_{G1} ≤ 120° C, insbesondere 90° C ≤ T_{G1} ≤ 110°. Für die maximal abgebbare bzw. aufnehmbare reduzierte Leistung P_{R} gilt insbesondere: 0,5 · P ≤ P_{R} ≤ P, insbesondere 0,6 · P ≤ P_{R} ≤ 0,9 · P, und insbesondere 0,7 · P ≤ P_{R} < 0,8 · P.

Wird ein zweiter Temperaturgrenzwert T_{G2} überschritten, so erfolgt ein Abschalten des elektrischen Antriebsmotors. Das Abschalten erfolgt insbesondere dann, wenn eine Reduktion der abgebbaren Leistung des Trennschleifgeräts nicht erfolgreich war. Vorzugsweise ist der zweite Temperaturgrenzwert T_{G2} höher als der erste Temperaturgrenzwert T_{G1}. Vorzugsweise gilt für den zweiten Temperaturgrenzwert T_{G2}: 110° C ≤ T_{G2} ≤ 140° C, insbesondere 120° C ≤ T_{G2} ≤ 130° C. Das Abschalten des elektrischen Antriebsmotors erfolgt insbesondere vorübergehend bzw. zeitweise. Das zeitweise Abschalten erfolgt beispielsweise in Abhängigkeit einer vordefinierten Zeitdauer und/oder in Abhängigkeit eines Unterschreitens eines vordefinierten Temperaturgrenzwerts. Der zu unterschreitende Temperaturgrenzwert kann gleich oder niedriger als der zweite Temperaturgrenzwert T_{G2} sein. Vorzugsweise ist der zu unterschreitende Temperaturgrenzwert niedriger als der erste Temperaturgrenzwert T_{G1}.

Die Steuereinheit ist vorzugsweise derart ausgebildet, dass der elektrische Antriebsmotor beim Durchtrennen einer Schiene zumindest zeitweise mit einer Leistung P_{B} betrieben wird, für die gilt: P ≤ P_{B} ≤ 4 · P, insbesondere 1,5 · P ≤ P_{B} ≤ 3,5 · P, und insbesondere 2 · P ≤ P_{B} ≤ 3 · P. P bezeichnet die Nennleistung des elektrischen Antriebsmotors.

Ein Trennschleifgerät nach Anspruch 12 gewährleistet ein zuverlässiges und effizientes Durchtrennen einer Schiene. Die Kühlung ist insbesondere als aktive Kühlung ausgebildet, die eine Bewegung eines Kühlfluids erzeugt. Vorzugsweise umfasst die Kühlung mindestens ein antreibbares bzw. angetriebenes Kühlelement. Das mindestens eine Kühlelement dient insbesondere zur Erzeugung der Bewegung des Kühlfluids. Vorzugsweise umfasst das mindestens eine Kühlelement ein Lüfterrad. Das Lüfterrad erzeugt insbesondere einen Luftstrom zur Kühlung des Antriebs bzw. des elektrischen Antriebsmotors und/oder der Steuereinheit. Das mindestens eine Kühlelement kann mittels des elektrischen Antriebsmotors antreibbar sein und/oder mittels eines eigenen Antriebsmotors antreibbar sein. Vorzugsweise ist das mindestens eine Kühlelement an der Antriebsachse des elektrischen Antriebsmotors und/oder an dem Trennschleifscheiben-Halter befestigt. Vorzugsweise ist das mindestens eine Kühlelement an einer der Trennschleifscheibe zugewandten Seite des elektrischen Antriebsmotors und/oder an einer der Trennschleifscheibe abgewandten Seite des elektrischen Antriebsmotors konzentrisch zu der Antriebsachse bzw. Drehachse angeordnet. Vorzugsweise umfasst das Trennschleifgerät einen Lüfter, insbesondere einen Axiallüfter, mit einem Lüfterrad und einem zugehörigen Antriebsmotor. Der Lüfter ist beispielsweise an dem Grundkörper zur Kühlung der Steuereinheit und/oder zur Kühlung des Antriebs angeordnet und/oder an der Steuereinheit angeordnet und/oder an dem Antrieb angeordnet.

Der Erfindung liegt ferner die Aufgabe zugrunde, ein einfaches, zuverlässiges, bedienerfreundliches und effizientes Verfahren zum Durchtrennen einer Schiene eines Gleises zu schaffen.

Diese Aufgabe wird durch ein Verfahren mit den Merkmalen des Anspruchs 13 gelöst. Die Vorteile des erfindungsgemäßen Verfahrens entsprechen den bereits beschriebenen Vorteilen des erfindungsgemäßen Trennschleifgeräts. Das erfindungsgemäße Verfahren kann insbesondere durch mindestens ein Merkmal weitergebildet werden, das im Zusammenhang mit dem erfindungsgemäßen Trennschleifgerät beschrieben wurde. Der elektrische Antriebsmotor wird beim Durchtrennen einer Schiene vorzugsweise zumindest zeitweise mit einer Leistung P_{B} betrieben, für die gilt: P ≤ P_{B} ≤ 4 · P, insbesondere 1,5 · P ≤ P_{B} ≤ 3,5 · P, und insbesondere 2 · P ≤ P_{B} ≤ 3 · P, wobei P die Nennleistung des elektrischen Antriebsmotors bezeichnet.

Weitere Merkmale, Vorteile und Einzelheiten der Erfindung ergeben sich aus der nachfolgenden Beschreibung mehrerer Ausführungsbeispiele. Es zeigen:
- Fig. 1: eine perspektivische Ansicht eines Trennschleifgeräts gemäß einem ersten Ausführungsbeispiel,
- Fig. 2: eine Draufsicht des Trennschleifgeräts in Fig. 1,
- Fig. 3: eine Seitenansicht des Trennschleifgeräts in Fig. 1,
- Fig. 4: eine Rückansicht des Trennschleifgeräts in Fig. 1,
- Fig. 5: einen Schnitt durch das Trennschleifgerät entlang der Schnittlinie V-V in Fig. 2,
- Fig. 6: einen Schnitt durch ein Trennschleifgerät gemäß einem zweiten Ausführungsbeispiel,
- Fig. 7: eine Seitenansicht eines Trennschleifgeräts gemäß einem dritten Ausführungsbeispiel,
- Fig. 8: einen Schnitt durch das Trennschleifgerät entlang der Schnittlinie VIII-VIII in Fig. 7, und
- Fig. 9: einen Schnitt durch das Trennschleifgerät entlang der Schnittlinie IX-IX in Fig. 7.

Die Figuren 1 bis 5 zeigen ein Trennschleifgerät 1 gemäß einem ersten Ausführungsbeispiel. Das Trennschleifgerät 1 dient zum Durchtrennen einer Schiene eines Gleises. Aus Gründen der Übersichtlichkeit ist das Gleis in den Figuren nicht dargestellt.

Die Figuren 1 bis 4 zeigen das Trennschleifgerät 1 umfassend einen Grundkörper 2, einen Antrieb 4 mit einer Antriebsachse A₁ sowie eine Trennschleifscheibe 5. Der Antrieb 4 dient zum Antreiben der Trennschleifscheibe 5 um eine Drehachse A₂. Gemäß dem dargestellten Ausführungsbeispiel liegen die Drehachse A₂ sowie die Antriebsachse A₁ in einer Flucht. Die Drehachse A₂ ist somit identisch mit der Antriebsachse A₁.

Der Grundköper 2 weist einen schwenkbaren Handgriff 8 zum Halten und zum manuellen Führen des Trennschleifgeräts 1 auf. Der Grundkörper 2 definiert eine Grundkörper-Ebene G, welche durch den Grundkörper 2 und senkrecht zu der Drehachse A₂ verläuft. Der Antrieb 4 und die Trennschleifscheibe 5 sind an unterschiedlichen Seiten der Grundkörper-Ebene G angeordnet. Der Antrieb 4 ist an einer ersten Seite Gi des Grundkörpers 2 angeordnet, wohingegen die Trennschleifscheibe 5 an einer zweiten Seite G₂ des Grundkörpers 2 angeordnet ist. Die erste Seite Gi liegt der zweiten Seite G₂ gegenüber.

Der Antrieb 4 weist ein Gehäuse 9 auf, über welches der Antrieb 4 an dem Grundkörper 2 an einem Fixierbereich 16 über Befestigungsmittel 17 fixiert ist. Die Befestigungsmittel 17 sind insbesondere aus Figur 5 ersichtlich. Der Fixierbereich 16 weist im Gegensatz zu einer maximalen Breite B des Grundkörpers 2 eine wesentlich geringe Breite b auf. Für die Breite b gilt: b ≤ 0,1 · B. Dadurch, dass der Fixierbereich 16 eine derart geringere Breite b aufweist, ist der Antrieb 4 wesentlich näher an dem Grundkörper 2 angeordnet, wodurch einer Verlagerung des Schwerpunkts des Trennschleifgeräts 1 in Richtung der ersten Seite Gi entgegengewirkt wird.

Zum Kontrollieren des Funkenflugs und zum Schutz eines Bedieners ist an dem Grundkörper 2 ein Funkenschutz 7 angeordnet, welcher die Trennschleifscheibe 5 teilweise umgreift.

Aus Figur 5 ist ein Schnitt durch das Trennschleifgerät 1 entlang der Schnittlinie V-V in Figur 2 ersichtlich. Die Trennschleifscheibe 5 ist in dem dargestellten Ausführungsbeispiel über ein erstes Klemmelement 13a und ein zweites Klemmelement 13b an einem Trennschleifscheiben-Halter 3 angeordnet. Die Klemmelemente 13a und 13b weisen jeweils einen gleichen Durchmesser D auf. Die Trennschleifscheibe 5 ist dabei zwischen beiden Klemmelementen 13a und 13b an dem Trennschleifscheiben-Halter 3 angeordnet und an diesem befestigt.

Durch den Funkenschutz 7 sowie durch die Klemmelemente 13a und 13b wird ein Trennschleifbereich 6 definiert, welcher an einem Bereich der Trennschleifscheibe 5 ausgebildet ist, welcher nicht von dem Funkenschutz 7 oder dem ersten Klemmelement 13a beziehungsweise dem zweiten Klemmelement 13b umgriffen ist. Der Trennschleifbereich 6 ist der Bereich, in welchem die Trennschleifscheibe 5 mit der nicht dargestellten Schiene während des Durchtrennvorgangs in Kontakt kommt bzw. kommen kann. Der Trennschleifbereich 6 bildet eine Symmetrieebene S_{T} aus.

Das zweite Klemmelement 13b weist eine Durchgangsöffnung auf, wodurch dieses auf den Trennschleifscheiben-Halter 3 aufsteckbar und somit an einen Anschlag 20 des Trennschleifscheiben-Halters 3 anlegbar ist.

Zum Befestigen des ersten Klemmelements 13a und somit zum Befestigen der Trennschleifscheibe 5 zwischen dem ersten und dem zweiten Klemmelement 13a beziehungsweise 13b weist der Trennschleifscheiben-Halter 3 eine axiale Bohrung 19 mit Innengewinde auf, in welche ein Klemmelement-Halter 18 in Form einer Schraube mit einem Außengewinde einbringbar ist. Das erste Klemmelement 13a weist hierzu eine Durchgangsöffnung auf, durch welche der Gewindeabschnitt des Klemmelement-Halters 18 durchführbar ist. Das erste Klemmelement 13a wird nach Einschrauben des Klemmelement-Halters 18 durch diesen an einem Ende 21 des Trennschleifscheiben-Halters 3 fixiert.

Die Klemmelemente 13a und 13b sind derart ausgebildet, dass diese die Trennschleifscheibe 5 durch Festklemmen befestigen, wodurch bei einer Drehung des Trennschleifscheiben-Halters 3 eine Drehung der Trennschleifscheibe 5 über die beiden Klemmelemente erfolgt. In dem dargestellten Ausführungsbeispiel sind die Klemmelemente 13a und 13b jeweils ausgehend von der Drehachse A₂ in Richtung ihrer Außenkanten 22a beziehungsweise 22b derart ausgebildet, dass diese zur Trennschleifscheibe 5 hin verformt und federnd sind. Auf Grund dieser Verformung können eine Vielzahl unterschiedlicher Trennschleifscheiben mit unterschiedlichen Breiten mittels der Klemmelemente 13a und 13b befestigt werden, da diese sich je nach Breite der zu montierenden Trennschleifscheibe 5 verformen und dennoch eine entsprechende Klemmwirkung aufweisen.

In dem Gehäuse 9 des Antriebs 4 ist ein elektrischer Antriebsmotor 15 mit einer Antriebswelle 10 angeordnet. Der elektrische Antriebsmotor 15 ist in dem dargestellten Ausführungsbeispiel als bürstenloser Elektromotor ausgebildet. Der elektrische Antriebsmotor 15 weist einen Rotor auf, der die Antriebswelle 10 und daran angeordnete Permanentmagnete umfasst. Der elektrische Antriebsmotor 15 umfasst ferner einen Stator, der mehrere Elektromagnete umfasst. Die Permanentmagnete und die Elektromagnete sind in den Figuren im Detail nicht veranschaulicht. Der elektrische Antriebsmotor 15 hat eine Leistungsdichte P_{Spez} ≥ 0,5 kW/kg. Die Antriebswelle 10 definiert die Antriebsachse A₁. Der Antrieb 4 ist über die Befestigungsmittel 17 in Form von Schrauben an dem Fixierbereich 16 des Grundkörpers 2 befestigt.

Der Antrieb 4 weist in dem dargestellten Ausführungsbeispiel eine maximale Quererstreckung E auf, welche gleich dem Durchmesser D der Klemmelemente 13a und 13b ist. Die maximale Quererstreckung E ist senkrecht zu der Antriebsachse A₁ in der Symmetrieebene S_{T} definiert. Dadurch, dass die maximale Quererstreckung E des Antriebs 4 höchstens gleich dem Durchmesser D der Klemmelemente 13a und 13b ist, wird sichergestellt, dass der Antrieb 4 nicht in den Trennschleifbereich 6 hineinragt und dieser somit verkleinert wird. Das Trennschleifgerät 1 dient zur Verwendung von Trennschleifscheiben 5 mit einem maximalen Nenndurchmesser D_{N}. Der maximale Nenndurchmesser D_{N} wird insbesondere durch den Funkenschutz 7 festgelegt. Es gilt insbesondere: E ≤ 0,5 · D_{N}.

In dem dargestellten Ausführungsbeispiel ist die Antriebswelle 10 über ein erstes Lager 11 an dem Gehäuse 9 des Antriebs 4 gelagert, wohingegen der Trennschleifscheiben-Halter 3 über ein zweites Lager 12 an dem Fixierbereich 16 des Grundkörpers 2 gelagert ist. Das Trennschleifgerät 1 umfasst eine Steuereinheit 26 zum Ansteuern des Antriebs 4.

Die Antriebswelle 10 des Antriebs 4 ist in dem dargestellten Ausführungsbeispiel in einem Eingriffsbereich 23 als Hohlwelle ausgebildet und weist eine Aufnahmeöffnung zur Aufnahme des Trennschleifscheiben-Halters 3 auf. Mittels einer Passfeder 14 ist die Antriebswelle 10 mit dem Trennschleifscheiben-Halter 3 formschlüssig verbunden, wodurch der Antrieb 4 über die Antriebswelle 10 direkt mit dem Trennschleifscheiben-Halter 3 gekoppelt ist. Bei einer Drehung der Antriebswelle 10 erfolgt somit eine Drehung des Trennschleifscheiben-Halters 3. Der Trennschleifscheiben-Halter 3 definiert die Drehachse A₂.

Die Funktionsweise des Trennschleifgeräts 1 ist wie folgt:
Zunächst wird die Trennschleifscheibe 5 über die Klemmelemente 13a und 13b an dem Trennschleifscheiben-Halter 3 montiert. Hierzu wird das zweite Klemmelement 13b auf den Trennschleifscheiben-Halter 3 gesteckt und an den Anschlag 20 angelegt. Anschließend wird die Trennschleifscheibe 5 auf den Trennschleifscheiben-Halter 3 gesteckt. Im Anschluss daran wird das erste Klemmelement 13a mittels dem Klemmelement-Halter 18 an dem Trennschleifscheiben-Halter 3 fixiert, wodurch die Trennschleifscheibe 5 zwischen den beiden Klemmelementen 13a und 13b festgeklemmt wird. Hierdurch ist die Trennschleifscheibe 5 mit dem Trennschleifscheiben-Halter 3 wirkverbunden. Über die Steuereinheit 26, welche zum Steuern des Antriebs 4 dient, wird die Antriebswelle 10 in Drehung versetzt. Dadurch, dass die Antriebswelle 10 über die Passfeder 14 mit dem Trennschleifscheiben-Halter 3 direkt gekoppelt ist, wird die Drehbewegung der Antriebswelle 10 direkt auf den Trennschleifscheiben-Halter 3 übertragen. Nachdem die Trennschleifscheibe 5 über die Klemmelemente 13a und 13b an dem Trennschleifscheiben-Halter 3 wirkverbunden ist, wird die Drehbewegung des Trennschleifscheiben-Halters 3 auf die Trennschleifscheibe 5 übertragen. Während des Durchtrennvorgangs wird die Trennschleifscheibe 5 sukzessive abgenutzt, wodurch sich der Durchmesser der Trennschleifscheibe 5 verringert. Dadurch, dass die maximale Quererstreckung E des Antriebs 4 höchstens gleich dem Durchmesser D der Klemmelemente 13a und 13b ist, reicht der nutzbare Trennschleifbereich 6 bis zu den Klemmelementen 13a und 13b.

Der elektrische Antriebsmotor 15 ist mittels der Steuereinheit 26 in unterschiedlichen Drehrichtung drehantreibbar. Die Drehrichtung ist manuell und/oder automatisch einstellbar. Die Drehrichtung wird beispielsweise mittels mindestens eines Bedienschalters, vorzugsweise mittels eines jeweiligen Bedienschalters, und/oder automatisch in Abhängigkeit einer Halteposition des Trennschleifgeräts 1, beispielsweise mittels eines Sensors, eingestellt.

Anhand von Figur 6 wird ein zweites Ausführungsbeispiel des Trennschleifgeräts 1 beschrieben. In dem zweiten Ausführungsbeispiel ist der Trennschleifscheiben-Halter 3 mit der Antriebswelle 10 einteilig ausgebildet. Der Trennschleifscheiben-Halter 3 sowie die Antriebswelle 10 bilden somit eine gemeinsame Welle 24 aus. Folglich wird das Drehmoment des Antriebs 4 über die gemeinsame Welle 24 an das erste und zweite Klemmelement 13a beziehungsweise 13b und somit an die Trennschleifscheibe 5 übertragen. Das erste Lager 11 und das zweite Lager 12 sind an dem Gehäuse 9 abgestützt. Hinsichtlich des weiteren Aufbaus und der weiteren Funktionsweise wird auf das vorangegangene Ausführungsbeispiel verwiesen.

Nachfolgend ist anhand der Figuren 7 bis 9 ein drittes Ausführungsbeispiel der Erfindung beschrieben. Der Grundkörper 2 ist äußerst kompakt ausgebildet. An dem Grundkörper 2 sind erste Handgriffe 8 fest angeordnet. Zusätzlich sind an dem Grundkörper 2 zweite Handgriffe 8' angeordnet. Die zweiten Handgriffe 8' sind zylinderförmig ausgebildet und erstrecken sich beabstandet und parallel zueinander. Die zweiten Handgriffe 8' verlaufen im Wesentlichen senkrecht zu der Antriebsachse A₁ an einer Seite des Grundkörpers 2, die relativ zu den ersten Handgriffen 8 dem Antrieb 4 abgewandt ist. Die Handgriffe 8' sind über einen Abstandshalter 27 miteinander verbunden und stabilisiert.

Der elektrische Antriebsmotor 15 ist in dem Gehäuse 9 angeordnet. Das Gehäuse 9 ist zweiteilig ausgebildet. Das Gehäuse 9 umfasst ein topfförmiges erstes Gehäusebauteil 28 und ein deckelförmiges zweites Gehäusebauteil 29. In dem ersten Gehäusebauteil 28 ist das erste Lager 11 gelagert, wohingegen in dem zweiten Gehäusebauteil 29 das zweite Lager 12 gelagert ist. Das zweite Gehäusebauteil 29 ist in dem Fixierbereich 16 befestigt und lösbar mit dem ersten Gehäusebauteil 28 verbunden. Die Antriebswelle 10 ist einteilig mit dem Trennschleifscheiben-Halter 3 verbunden. Die Antriebsachse A₁ und die Drehachse A₂ sind koaxial zueinander angeordnet.

Der Antriebsmotor 15 ist als bürstenloser Elektromotor ausgebildet. Der Antriebsmotor 15 umfasst einen Stator, der relativ zu dem Gehäuse 9 drehfest angeordnet ist. Der Stator 30 umfasst in üblicher Weise nicht näher dargestellte Elektromagnete. Der Stator 30 umgibt und begrenzt einen Innenraum, in dem ein Rotor 31 angeordnet ist. Der Rotor 31 umfasst in üblicher Weise Permanentmagnete 31' und die Antriebswelle 10. Die Permanentmagnete 31' sind an der Antriebswelle 10 befestigt, beispielsweise verklebt. Der Rotor 31 ist mittels des Stators 30 um die Antriebsachse A₁ drehantreibbar.

Das Trennschleifgerät 1 umfasst einen ersten Temperatursensor 32, der innerhalb des Gehäuses 9 an dem elektrischen Antriebsmotor 15 angeordnet ist. Der erste Temperatursensor 32 ist in Signalverbindung mit der Steuereinheit 26 und übermittelt dieser Messwerte einer ersten Temperatur T₁ des elektrischen Antriebsmotors 15. Das Trennschleifgerät 1 umfasst ferner einen zweiten Temperatursensor 33. Der zweite Temperatursensor 33 ist an der Steuereinheit 26 angeordnet und zusammen mit dieser in den Grundkörper 2 integriert. Der zweite Temperatursensor 33 ist in Signalverbindung mit der Steuereinheit 26 und übermittelt dieser Messwerte einer zweiten Temperatur T₂ der Steuereinheit 26.

In der Steuereinheit 26 ist ein erster Temperaturgrenzwert T_{G1}, beispielsweise 100° C, und ein zweiter Temperaturgrenzwert T_{G2}, beispielsweise 120° C, vordefiniert. Die Steuereinheit 26 vergleicht wiederholend die Messwerte der ersten Temperatur T₁ und der zweiten Temperatur T₂ mit den Temperaturgrenzwerten T_{G1} und T_{G2}. Überschreitet eine der Temperaturen T₁ und/oder T₂ den ersten Temperaturgrenzwert T_{G1}, wird die aufnehmbare bzw. abgebbare Leistung P_{R} des Trennschleifgeräts 1 reduziert. Das Trennschleifgerät 1 hat eine Nennleistung 2 kW ≤ P ≤ 3 kW, beispielsweise P = 2,5 kW. Überschreitet eine der Temperaturen T₁ und/oder T₂ den ersten Temperaturgrenzwert T_{G1}, so wird mittels der Steuereinheit 26 die abgebbare Leistung P_{R} reduziert auf beispielsweise P_{R} = 0,7 · P. Die Leistungsreduktion erfolgt für eine vordefinierte Zeitdauer. Überschreitet eine der Temperaturen T₁ und/oder T₂ den zweiten Temperaturgrenzwert T_{G2}, so wird mittels der Steuereinheit 26 das Trennschleifgerät 1 abgeschaltet. Die Abschaltung erfolgt für eine vordefinierte Zeitdauer. Hierdurch wird eine Temperaturüberwachung realisiert und ein Überhitzen des Antriebs 4 und/oder der Steuereinheit 26 vermieden.

Das Trennschleifgerät 1 umfasst eine aktive Kühlung 34 zum Kühlen des Antriebs 4 und/oder der Steuereinheit 26. Die aktive Kühlung 34 erzeugt eine Bewegung eines Kühlmediums L. Das Kühlmedium L ist im vorliegenden Ausführungsbeispiel Luft. Die Kühlung 34 umfasst einen Zuströmkanal 35, ein Lüfterrad 36 und einen Abströmkanal 37. Das Lüfterrad 36 ist zwischen dem elektrischen Antriebsmotor 15 und dem zweiten Klemmelement 13b auf der gemeinsamen Welle 24 befestigt und mittels des elektrischen Antriebsmotors 15 drehantreibbar. Das Lüfterrad 36 ist beispielsweise einteilig mit dem zweiten Klemmelement 13b ausgebildet. Der Zuströmkanal 35 ist im Querschnitt L-förmig ausgebildet. Der Zuströmkanal 35 verläuft zunächst zwischen dem Grundkörper 2 und dem Gehäuse 9 in Richtung der Antriebsachse A₁. In dem Fixierbereich 16 ändert der Zuströmkanal 35 seine Richtung und verläuft in dem Fixierbereich 16 zwischen dem Gehäuse 9 und dem zweiten Klemmelement 13b. Der Zuströmkanal 35 verläuft bis zu dem Lüfterrad 36. Die angesaugte Luft L ändert am Lüfterrad 36 ihre Strömungsrichtung und passiert das Lüfterrad 36 in Richtung der Antriebsachse A₁. Anschließend beginnt der Abströmkanal 37. Der Abströmkanal 37 verläuft von dem Lüfterrad 36 zwischen dem Grundkörper 2 und dem Funkenschutz 7. Die abströmende Luft L strömt im Wesentlichen senkrecht zu der Antriebsachse A₁.

Der elektrische Antriebsmotor 15 ist mittels der Steuereinheit 26 in einer ersten Drehrichtung d₁ oder in einer zweiten entgegengesetzten Drehrichtung d₂ drehantreibbar. Zum Einstellen der jeweiligen Drehrichtung di, d₂ umfasst das Trennschleifgerät 1 einen ersten Steuerschalter Si und einen zweiten Steuerschalter S₂. Wird der erste Steuerschalter Si betätigt, so wird der elektrische Antriebsmotor 15 in der ersten Drehrichtung d₁ drehangetrieben. Wird demgegenüber der zweite Steuerschalter S₂ betätigt, so wird der elektrische Antriebsmotor 15 in der zweiten Drehrichtung d₂ drehangetrieben.

Beim Durchtrennen einer Schiene wird das Trennschleifgerät 1 mit einer Leistung P_{B} betrieben, die höher als die Nennleistung P ist. Das Durchtrennen einer Schiene dauert zwischen ca. 1 min und 2 min, so dass es während dieser Dauer zu keiner Überhitzung des Trennschleifgeräts 1 kommt. Während der Rotation der Welle 24, insbesondere während des Durchtrennens einer Schiene, wird der elektrische Antriebsmotor 15 und die Steuereinheit 26 mittels der Kühlung 34 gekühlt. Ist das Trennschleifgerät 1 vor dem Durchtrennen einer weiteren Schiene ausreichend abgekühlt, so kann die weitere Schiene mit dem Trennschleifgerät 1 in der beschriebenen Weise und ohne eine Überhitzung des Trennschleifgeräts 1 durchtrennt werden.

Kommt es aufgrund von wiederholten Trennvorgängen zu einer starken Erwärmung des Trennschleifgeräts 1, so wird mittels der Temperaturüberwachung ein sicherer Betrieb des Trennschleifgeräts 1 gewährleistet. Überschreitet eine der Temperaturen T₁ und/oder T₂ den ersten Temperaturgrenzwert T_{G1}, so wird zunächst die Leistung P_{B} auf die Leistung P_{R} reduziert und das Trennschleifgerät 1 mit der reduzierten Leistung P_{R} betrieben. Hierdurch wird eine weitere Erwärmung des Trennschleifgeräts 1 und eine darauffolgende Überhitzung vermieden. Sollte eine der Temperaturen T₁ und/oder T₂ dennoch den zweiten Temperaturgrenzwert T_{G2} überschreiten, so wird das Trennschleifgerät 1 zeitweise abgeschaltet. Hinsichtlich des weiteren Aufbaus und der weiteren Funktionsweise wird auf die vorangegangenen Ausführungsbeispiele verwiesen.

Allgemein gilt:
Das Trennschleifgerät 1 kann mittels eines Energieversorgungsanschlusses an eine externe Energiebereitstellungseinheit angeschlossen sein und/oder eine eigene Energiebereitstellungseinheit aufweisen. Als Energiebereitstellungseinheit kann beispielsweise ein Akkumulator bzw. eine Akkumulator-Anordnung dienen. Die Energiebereitstellungseinheit kann beispielsweise an dem Grundkörper 2 befestigt sein und/oder in den Grundkörper 2 integriert sein. Vorzugsweise ist die Energiebereitstellungseinheit 2 wieder aufladbar und/oder austauschbar.

## Patentansprüche

1. Trennschleifgerät (1) zum Durchtrennen einer Schiene eines Gleises mit
- einem Grundkörper (2),
- einem Trennschleifscheiben-Halter (3) zum Anbringen einer Trennschleifscheibe (5) und
- einem Antrieb (4) zum Drehantreiben des Trennschleifscheiben-Halters (3) um eine Drehachse (A₂), wobei
-- der Antrieb (4) direkt mit dem Trennschleifscheiben-Halter (3) gekoppelt ist,
-- der Antrieb (4) einen elektrischen Antriebsmotor (15) umfasst,
-- eine Antriebsachse (A₁) des elektrischen Antriebsmotors (15) und die Drehachse (A₂) in einer Flucht liegen,
wobei mindestens ein Klemmelement (13) zum Befestigen der Trennschleifscheibe (5) an dem Trennschleifscheiben-Halter (3) einen Durchmesser (D) aufweist,
**dadurch gekennzeichnet,**
**dass** der Antrieb (4) eine maximale Quererstreckung (E) aufweist, welche höchstens gleich dem Durchmesser (D) des mindestens einen Klemmelements (13) ist und
**dass** der elektrische Antriebsmotor (15) eine Leistungsdichte P_{Spez} hat, wobei gilt: Pspez ≥ 0,5 kW/kg.

2. Trennschleifgerät nach Anspruch 1, **dadurch gekennzeichnet, dass** eine Antriebswelle (10) des elektrischen Antriebsmotors (15) mit dem Trennschleifscheiben-Halter (3) einteilig ausgebildet ist.

3. Trennschleifgerät nach Anspruch 1, **dadurch gekennzeichnet, dass** eine Antriebswelle (10) des elektrischen Antriebsmotors (15) und der Trennschleifscheiben-Halter (3) zweiteilig ausgebildet sind.

4. Trennschleifgerät nach einem der Ansprüche 1 bis 3, **dadurch gekennzeichnet, dass** der Antrieb (4) an dem Grundkörper (2) angeordnet ist, insbesondere an einer ersten Seite (Gi) des Grundkörpers (2).

5. Trennschleifgerät nach einem der Ansprüche 1 bis 4, **dadurch gekennzeichnet, dass** ein erstes Lager (11) an einem Gehäuse (9) des Antriebs (4) und ein zweites Lager (12) an dem Grundkörper (2) abgestützt sind.

6. Trennschleifgerät nach einem der Ansprüche 1 bis 5, **dadurch gekennzeichnet, dass** ein erstes Lager (11) und ein zweites Lager (12) an einem Gehäuse (9) des Antriebs (4) abgestützt sind.

7. Trennschleifgerät nach einem der Ansprüche 1 bis 6, **dadurch gekennzeichnet, dass** der elektrische Antriebsmotor (15) als bürstenloser Elektromotor ausgebildet ist.

8. Trennschleifgerät nach einem der Ansprüche 1 bis 7, **dadurch gekennzeichnet, dass** für die Leistungsdichte P_{Spez} gilt: P_{Spez} ≥ 0,8 kW/kg, und insbesondere P_{Spez} ≥ 1,0 kW/kg.

9. Trennschleifgerät nach einem der Ansprüche 1 bis 8, **gekennzeichnet durch** mindestens einen Temperatursensor (32, 33) zum Ermitteln einer Temperatur (T₁) des Antriebs (4) und/oder einer Temperatur (T₂) einer Steuereinheit (26).

10. Trennschleifgerät nach einem der Ansprüche 1 bis 9, **gekennzeichnet durch** eine Steuereinheit (26) zum Steuern des Antriebs (4), insbesondere in Abhängigkeit einer ermittelten Temperatur (T₁, T₂).

11. Trennschleifgerät nach einem der Ansprüche 1 bis 10, **gekennzeichnet durch** eine Steuereinheit (26), die derart ausgebildet ist, dass eine abgebbare Leistung (P_{R}) des elektrischen Antriebsmotors (15) reduziert wird, wenn eine ermittelte Temperatur (T₁, T₂) einen ersten Temperaturgrenzwert (T_{G1}) überschreitet und/oder dass der elektrische Antriebsmotor (15) abgeschaltet wird, wenn eine ermittelte Temperatur (T₁, T₂) einen zweiten Temperaturgrenzwert (T_{G2}) überschreitet.

12. Trennschleifgerät nach einem der Ansprüche 1 bis 11, **gekennzeichnet durch** eine Kühlung (34) zum Kühlen des elektrischen Antriebsmotors (15) und/oder einer Steuereinheit (26).

13. Verfahren zum Durchtrennen einer Schiene eines Gleises mit den Schritten:
- Bereitstellen eines Trennschleifgeräts (1) nach mindestens einem der Ansprüche 1 bis 12, und
- Durchtrennen der Schiene mittels einer Trennschleifscheibe (5), die mittels des Trennschleifgeräts (1) drehantrieben wird.

## Claims

1. An abrasive cutter (1) for cutting through a rail of a track with
- a base body (2),
- a cutting disc holder (3) for mounting a cutting disc (5) and
- a drive (4) for driving the cutting disc holder (3) in rotation about a rotational axis (A₂), wherein
-- the drive (4) is directly coupled to the cutting disc holder (3),
-- the drive (4) comprises an electric drive motor (15),
-- a drive axis (A₁) of the electric drive motor (15) and the rotational axis (A₂) align,
wherein
at least one clamping element (13) for fastening the cutting disc (5) to the cutting disc holder (3) has a diameter (D),
**characterized**
**in that** the drive (4) has a maximum transverse extent (E) which is at most equal to the diameter (D) of the at least one clamping element (13), and
**in that** the electric drive motor (15) has a power density P_{Spez}, wherein P_{Spez} ≥ 0.5 kW/kg.

2. The abrasive cutter as claimed in claim 1, **characterized in that** a drive shaft (10) of the electric drive motor (15) is formed in one piece with the cutting disc holder (3).

3. The abrasive cutter as claimed in claim 1, **characterized in that** a drive shaft (10) of the electric drive motor (15) and the cutting disc holder (3) are formed in two pieces.

4. The abrasive cutter as claimed in any of claims 1 to 3, **characterized in that** the drive (4) is arranged on the base body (2), in particular on a first side (Gi) of the base body (2).

5. The abrasive cutter as claimed in any of claims 1 to 4, **characterized in that** a first bearing (11) is supported on a housing (9) of the drive (4) and a second bearing (12) is supported on the base body (2).

6. The abrasive cutter as claimed in any of claims 1 to 5, **characterized in that** a first bearing (11) and a second bearing (12) are supported on a housing (9) of the drive (4).

7. The abrasive cutter as claimed in any of claims 1 to 6, **characterized in that** the electric drive motor (15) is configured as a brushless electric motor.

8. The abrasive cutter as claimed in any of claims 1 to 7, **characterized in that** for the power density P_{Spez} applies: P_{Spez} ≥ 0.8 kW/kg, and in particular P_{Spez} ≥ 1.0 kW/kg.

9. The abrasive cutter as claimed in any of claims 1 to 8, **characterized by** at least one temperature sensor (32, 33) for determining a temperature (T₁) of the drive (4) and/or a temperature (T₂) of a control unit (26).

10. The abrasive cutter as claimed in any of claims 1 to 9, **characterized by** a control unit (26) for controlling the drive (4), in particular depending on a determined temperature (T₁, T₂).

11. The abrasive cutter as claimed in any of claims 1 to 10, **characterized by** a control unit (26) which is configured such that an emittable power (P_{R}) of the electric drive motor (15) is reduced when a determined temperature (T₁, T₂) exceeds a first temperature limit value (T_{G1}) and/or such that the electric drive motor (15) is shut down when a determined temperature (T₁, T₂) exceeds a second temperature limit value (T_{G2}).

12. The abrasive cutter as claimed in any of claims 1 to 11, **characterized by** a cooling system (34) for cooling the electric drive motor (15) and/or a control unit (26).

13. A method for cutting through a rail of a track, with the steps:
- providing an abrasive cutter (1) as claimed in at least one of claims 1 to 12, and
- cutting through the rail by means of a cutting disc (5), which is driven in rotation by means of the abrasive cutter (1).

## Revendications

1. Appareil de tronçonnage par abrasion (1) pour sectionner un rail d'une voie ferrée avec
- un corps de base (2),
- un support de disque à tronçonner par abrasion (3) pour monter un disque à tronçonner par abrasion (5) et
- un entraînement (4) pour entraîner en rotation le support de disque à tronçonner par abrasion (3) autour d'un axe de rotation (A₂), dans lequel
-- l'entraînement (4) est directement couplé au support de disque à tronçonner par abrasion (3),
-- l'entraînement (4) comprend un moteur d'entraînement électrique (15),
-- un axe d'entraînement (A₁) du moteur d'entraînement électrique (15) et l'axe de rotation (A₂) sont alignés,
dans lequel
au moins un élément de serrage (13) pour la fixation du disque à tronçonner par abrasion (5) sur le support de disque à tronçonner par abrasion (3) présente un diamètre (D),
**caractérisé en ce**
**que** l'entraînement (4) présente une extension transversale maximale (E) qui est au maximum égale au diamètre (D) de l'au moins un élément de serrage (13) et
**que** le moteur d'entraînement électrique (15) a une densité de puissance P_{Spez}, où P_{Spez} ≥ 0,5 kW/kg.

2. Appareil de tronçonnage par abrasion selon la revendication 1, **caractérisée en ce qu'un** arbre d'entraînement (10) du moteur d'entraînement électrique (15) est réalisé en une seule pièce avec le support de disque à tronçonner par abrasion (3).

3. Appareil de tronçonnage par abrasion selon la revendication 1, **caractérisée en ce qu'un** arbre d'entraînement (10) du moteur d'entraînement électrique (15) et le support de disque à tronçonner par abrasion (3) sont réalisés en deux pièces.

4. Appareil de tronçonnage par abrasion selon l'une quelconque des revendications 1 à 3, **caractérisée en ce que** l'entraînement (4) est disposé sur le corps de base (2), en particulier sur un premier côté (Gi) du corps de base (2).

5. Appareil de tronçonnage par abrasion selon l'une quelconque des revendications 1 à 4, **caractérisée en ce qu'un** premier palier (11) est en appui sur un boîtier (9) de l'entraînement (4) et un deuxième palier (12) est en appui sur le corps de base (2).

6. Appareil de tronçonnage par abrasion selon l'une quelconque des revendications 1 à 5, **caractérisée en ce qu'un** premier palier (11) et un deuxième palier (12) sont en appui sur un boîtier (9) de l'entraînement (4).

7. Appareil de tronçonnage par abrasion selon l'une quelconque des revendications 1 à 6, **caractérisée en ce que** le moteur électrique d'entraînement (15) est un moteur électrique sans balais.

8. Appareil de tronçonnage par abrasion selon l'une quelconque des revendications 1 à 7, **caractérisée en ce que** pour la densité de puissance P_{Spez}, on a : P_{Spez} ≥ 0,8 kW/kg, et en particulier P_{Spez} ≥ 1,0 kW/kg.

9. Appareil de tronçonnage par abrasion selon l'une quelconque des revendications 1 à 8, **caractérisée par** au moins un capteur de température (32, 33) pour déterminer une température (T₁) de l'entraînement (4) et/ou une température (T₂) d'une unité de commande (26).

10. Appareil de tronçonnage par abrasion selon l'une quelconque des revendications 1 à 9, **caractérisée par** une unité de commande (26) pour commander l'entraînement (4), en particulier en fonction d'une température (T₁, T₂) déterminée.

11. Appareil de tronçonnage par abrasion selon l'une quelconque des revendications 1 à 10, **caractérisé par** une unité de commande (26) qui est conçue de telle sorte qu'une puissance (P_{R}) pouvant être fournie par le moteur d'entraînement électrique (15) est réduite lorsqu'une température déterminée (T₁, T₂) dépasse une première valeur limite de température (T_{G1}) et/ou que le moteur d'entraînement électrique (15) est arrêté lorsqu'une température déterminée (T₁, T₂) dépasse une deuxième valeur limite de température (T_{G2}).

12. Appareil de tronçonnage par abrasion selon l'une quelconque des revendications 1 à 11, **caractérisée par** un système de refroidissement (34) pour refroidir le moteur d'entraînement électrique (15) et/ou une unité de commande (26).

13. Procédé pour sectionner un rail d'une voie ferrée, comprenant les étapes suivantes :
- mise à disposition d'un appareil de tronçonnage par abrasion (1) selon au moins l'une quelconque des revendications 1 à 12, et
- tronçonnage du rail au moyen d'un disque à tronçonner par abrasion (5) qui est entraîné en rotation au moyen de l'appareil de tronçonnage par abrasion (1).
